# EUROPÄISCHE PATENTSCHRIFT

(11) **EP 1 125 045 B1**
(45) Veröffentlichungstag und Bekanntmachung des Hinweises auf die Patenterteilung: **24.11.2004**
(21) Anmeldenummer: 00958195.0
(22) Anmeldetag: 02.08.2000
(51) Int. Cl.: F02M 45/00, F02M 63/02, F02M 47/02, F02M 63/00

(54) **KRAFTSTOFFEINSPRITZSYSTEM FÜR EINE BRENNKRAFTMASCHINE**
FUEL INJECTION SYSTEM FOR AN INTERNAL COMBUSTION ENGINE
SYSTEME D'INJECTION DE CARBURANT POUR UN MOTEUR A COMBUSTION INTERNE

(30) Priorität: 20.08.1999 DE 19939424
(43) Veröffentlichungstag der Anmeldung: 22.08.2001
(73) Patentinhaber: ROBERT BOSCH GMBH, 70442 Stuttgart (DE)
(72) Erfinder: MAHR, Bernd, D-73207 Plochingen (DE); KROPP, Martin, D-70825 Korntal-Muenchingen (DE); MAGEL, Hans-Christoph, D-72793 Pfullingen (DE); OTTERBACH, Wolfgang, D-70439 Stuttgart (DE)
(86) Internationale Anmeldenummer: PCT/DE2000/002550
(87) Internationale Veröffentlichungsnummer: WO 2001/014710

(56) Entgegenhaltungen:
- EP-A- 0 711 914
- WO-A-98/09068
- DE-A- 2 907 279
- DE-A- 4 118 237
- US-A- 5 072 706

## Beschreibung

### Stand der Technik

Die Erfindung geht aus von einem Kraftstoffeinspritzsystem für eine Brennkraftmaschine nach der Gattung des Patentanspruchs 1.

Ein derartiges Kraftstoffeinspritzsystem ist beispielsweise durch die EP 0 711 914 A1 bekanntgeworden.

Zum besseren Verständnis der nachfolgenden Beschreibung werden zunächst einige Begriffe näher erläutert: Bei einem *druckgesteuerten Kraftstoffeinspritzsystem* wird durch den im Düsenraum eines Injektors herrschenden Kraftstoffdruck ein Ventilkörper (z.B. eine Düsennadel) gegen die Wirkung einer Schließkraft aufgesteuert und so die Einspritzöffnung für eine Einspritzung des Kraftstoffes freigegeben. Der Druck, mit dem Kraftstoff aus dem Düsenraum in den Zylinder austritt, wird als *Einspritzdruck* bezeichnet, während unter einem *Systemdruck* der Druck verstanden wird, unter dem Kraftstoff im Einspritzsystem zur Verfügung steht bzw. bevorratet ist. Unter einem *hubgesteuerten Kraftstoffeinspritzsystem* wird im Rahmen der Erfindung verstanden, daß das Öffnen und Schließen der Einspritzöffnung eines Injektors mit Hilfe eines verschieblichen Ventilglieds aufgrund des hydraulischen Zusammenwirkens der Kraftstoffdrücke in einem Düsenraum und in einem Steuerraum erfolgen. Bei einer *kombinierten Kraftstoffzumessung* wird zwischen verschiedenen Einspritzdrücken geschaltet und nur ein gemeinsames Ventil zur Zumessung des Kraftstoffes verwendet, wobei dieses Umschalten entweder zentral, d.h. vor der Kraftstoffverteilung auf die einzelnen Zylinder, oder lokal, d.h. für jeden Zylinder einzeln, erfolgen kann.

Bei dem aus der EP 0 711 914 A1 bekannten druckgesteuerten Einspritzsystem wird mit Hilfe einer Hochdruckpumpe Kraftstoff auf einen ersten hohen Systemdruck von etwa 1200 bar komprimiert und in einem ersten Druckspeicher gespeichert. Weiterhin wird der unter Hochdruck stehende Kraftstoff auch in einen zweiten Druckspeicher gefördert, in welchem durch Regelung seiner Kraftstoffzufuhr mittels eines 2/2-Wegventils ein zweiter hoher Systemdruck von ca. 400 bar aufrechterhalten wird. Über eine Ventilsteuereinheit wird entweder der tiefere oder höhere Systemdruck in den Düsenraum eines Injektors geleitet. Dort wird durch den Druck ein federbelasteter Ventilkörper von seinem Ventilsitz abgehoben, so dass Kraftstoff aus der Düsenöffnung austreten kann.

Nachteilig bei diesem bekannten Einspritzsystem ist, dass zunächst der gesamte Kraftstoff erst auf das höhere Systemdruckniveau komprimiert werden muss, um dann einen Teil des Kraftstoffs wieder auf das tiefere Systemdruckniveau zu entlasten.

Weiterhin ist aus der WO 98 09068 A ein hubgesteuertes Einspritzsystem bekannt, bei dem Kraftstoff aus einem Kraftstofftank auf zwei unterschiedliche hohe Systemdrücke jeweils mittels einer Pumpe verdichtet und jeweils in einen Druckspeicher gefördert wird. Über eine Ventilsteuerung kann entweder der höhere oder tiefere Systemdruck für eine Einspritzung in den Düsenraum eines Injektors geleitet werden.

### Vorteile der Erfindung

Das erfindungsgemäße Kraftstoffeinspritzsystem, das druckgesteuert oder hubgesteuert sein kann, weist zur Erhöhung des Wirkungsgrades die kennzeichnenden Merkmale des Patentanspruchs 1 auf.

Erfindungsgemäß wird vorgeschlagen, nur den Kraftstoff für den einen Druckspeicher auf das höhere Systemdruckniveau zu komprimieren, während der Kraftstoff für den anderen Druckspeicher nur auf das tiefere Systemdruckniveau komprimiert wird.

Die erfindungsgemäß geringere Kraftstoffmenge auf dem höheren Systemdruck führt außer zu einem höheren Wirkungsgrad auch zu einer geringeren Beanspruchung der Pumpenbestandteile und, da der höhere Systemdruck nicht gegenüber Normaldruck, sondern nur gegenüber dem anderen hohen, aber tieferen Systemdruck abzudichten ist, zu einer besseren Abdichtung und damit zu geringerer Leckage.

Weitere Vorteile und vorteilhafte Ausgestaltungen des Gegenstands der Erfindung sind der Beschreibung, der Zeichnung und den Ansprüchen entnehmbar.

### Zeichnung

Ausführungsbeispiele des erfindungsgemäßen Kraftstoffeinspritzsystems sind in der Zeichnung schematisch dargestellt und in der nachfolgenden Beschreibung erläutert. Es zeigen:
- **Fig. 1a**: ein hubgesteuertes Kraftstoffeinspritzsystem mit einer zweistufigen Hochdruckpumpe für zwei Druckspeicher und mit einer kombinierten Kraftstoffzumessung im Injektor;
- **Fig. 1b**: ein hubgesteuertes Kraftstoffeinspritzsystem mit einer zweistufigen Hochdruckpumpe für zwei Druckspeicher und mit einer kombinierten Kraftstoffzumessung außerhalb des Injektors;
- **Fig. 2a**: ein druckgesteuertes Kraftstoffeinspritzsystem mit einer zweistufigen Hochdruckpumpe für zwei Druckspeicher und mit einer kombinierten Kraftstoffzumessung im Injektor;
- **Fig. 2b**: ein druckgesteuertes Kraftstoffeinspritzsystem mit einer zweistufigen Hochdruckpumpe für zwei Druckspeicher und mit einer kombinierten Kraftstoffzumessung außerhalb des Injektors;
- **Fig. 3**: ein druckgesteuertes Kraftstoffeinspritzsystem mit einer zweistufigen Hochdruckpumpe für zwei Druckspeicher und mit einer kombinierten zentralen Kraftstoffzumessung; und
- **Fig. 4**: ein nicht erfindungsgemäß druckgesteuertes Kraftstoffeinspritzsystem mit zwei jeweils von einer Hochdruckpumpe gespeisten Druckspeichern und mit einer kombinierten zentralen Kraftstoffzumessung.

### Beschreibung der Ausführungsbeispiele

Bei dem in **Fig. 1a** dargestellten Ausführungsbeispiel eines hubgesteuerten Kraftstoffeinspritzsystems **1** fördert eine mengengeregelte zweistufige Hochdruckpumpe **2** Kraftstoff **3** aus einem Vorratstank **4** mit hohem Druck über eine Förderleitung **5** in einen zentralen Druckspeicher **6** (Hochdruck-Common-Rail), von dem mehrere, der Anzahl einzelner Zylinder entsprechende Hochdruckleitungen **7** zu den einzelnen, in den Brennraum der zu versorgenden Brennkraftmaschine ragenden Injektoren **8** (Einspritzeinrichtung) abführen. In Fig. 1a ist lediglich einer der Injektoren 8 eingezeichnet. In diesem Druckspeicher 6 kann ein Systemdruck von ca. 300 bar bis 1800 bar gelagert werden. Zur Einspritzung von Kraftstoff mit einem tieferen Systemdruck zur Vor- und Nacheinspritzung (HC-Anreicherung zur Abgasnachbehandlung und zur Rußreduktion) sowie zur Darstellung eines Einspritzverlaufs mit Plateau (Bootinjektion) wird ein weiterer zentraler Druckspeicher (Niederdruck-Common-Rail) **9** verwendet, von dem analog zu den Hochdruckleitungen **10** zu den Injektoren 8 abführen. In der ersten Stufe der Hochdruckpumpe 2 wird der Kraftstoff auf diesen tieferen Systemdruck von z.B. 300 bar komprimiert und in dem Druckspeicher 9 gespeichert. In der zweiten Stufe der Hochdruckpumpe 2 wird die Druckerzeugung auf den höheren Systemdruck bis zu ca. 1800 bar geregelt und in dem Druckspeicher 6 gespeichert.

Die Einspritzung erfolgt über eine kombinierte lokale Kraftstoff-Zumessung mit Hilfe der Injektoren 8. Der Injektor 8 weist ein in einer Führungsbohrung axial verschiebbares kolbenförmiges Ventilglied **11** mit einer konischen Ventildichtfläche **12** an seinem einen Ende auf, mit der es mit einer Ventilsitzfläche am Injektorgehäuse des Injektors 8 zusammenwirkt. An der Ventilsitzfläche des Injektorgehäuses sind Einspritzöffnungen **13** vorgesehen. Innerhalb der Führungsbohrung sind ein Düsenraum **14** und ein Steuerraum 15 ausgebildet. Der Düsenraum **14** entsteht aufgrund einer Querschnittsverringerung des Ventilglieds 11. Der Düsenraum 14 und der Steuerraum 15 sind über Druckleitungen **16** und **17** und ein 3/2-Wege-Ventil **18** ständig mit einem der beiden Druckspeicher 6, 9 durchgängig verbunden. Der Düsenraum 14 setzt sich über einen Ringspalt zwischen dem Ventilglied 11 und der Führungsbohrung bis an die Ventilsitzfläche des Injektorgehäuses fort.

In einem Federraum **19** greift koaxial zu einer Ventilfeder **20** ferner an dem Ventilglied 11 ein Druckstück **22** an, das mit seiner der Ventildichtfläche 12 abgewandten Stirnseite **23** den Steuerraum 15 begrenzt. Der Federraum 19 ist über eine Leckageleitung **21** zur Kraftstoffrückführung mit dem Vorratstank 4 verbunden. Der Steuerraum 15 hat vom Kraftstoffdruckanschluß her einen Zulauf mit einer ersten Drossel **28** und einen Ablauf zu einer Druckentlastungsleitung **25** mit einer zweiten Drossel **24**, die durch ein 2/2-Wege-Ventil **26** gesteuert wird. Der Düsenraum 14 setzt sich über einen Ringspalt zwischen dem Ventilglied 11 und der Führungsbohrung bis an die Ventilsitzfläche des Injektorgehäuses fort. Über den Druck im Steuerraum 15 wird das Druckstück 22 in Schließrichtung druckbeaufschlagt.

Die 2/2- und 3/2-Wege-Ventile 18, 26 werden von Elektromagneten zum Öffnen oder Schließen bzw. zum Umschalten der Kraftstoffleitungen 7 und 10 betätigt. Die Elektromagnete werden von einem Steuergerät angesteuert, das verschiedene Betriebsparameter (Motordrehzahl, ....) der zu versorgenden Brennkraftmaschine überwachen und verarbeiten kann. Der jeweilige Druck in den beiden Druckspeichern 6, 9 kann mittels Drucksensoren erfaßt und mittels einer Regeleinrichtung konstant gehalten werden.

Bei Betätigung (Öffnen) des 2/2-Wege-Ventils 26 kann der Druck im Steuerraum 15 abgebaut werden, so daß in der Folge der in Öffnungsrichtung auf das Ventilglied 11 wirkende Druck im Düsenraum 14 den in Schließrichtung auf das Ventilglied 11 wirkenden Druck übersteigt. Die Ventildichtfläche 12 hebt von der Ventilsitzfläche ab und Kraftstoff wird eingespritzt. Dabei läßt sich der Entlastungsvorgang des Steuerraums 15 und somit die Hubsteuerung des Ventilglieds 11 über die Dimensionierung der Drossel 24 und einer weiteren Drossel **28** beeinflussen. Das Ende des Einspritzvorgangs wird durch erneutes Betätigen (Schließen) des 2/2-Wege-Ventils 26 eingeleitet, das den Steuerraum 15 wieder mit der Druckleitung 17 verbindet, so daß sich im Steuerraum 15 wieder ein Druck aufbaut, der das Ventilglied 11 in Schließrichtung bewegen kann.

Das 3/2-Wege-Ventil 18 kann auch durch ein 2/2-Wege-Ventil und ein Rückschlagventil ersetzt werden. Generell können anstelle von mittels Elektromagneten betätigten Ventilen auch Piezostellelemente verwendet werden, die einen notwendigen Temperaturausgleich und eine eventuelle Kraft- bzw. Wegübersetzung besitzen. Anstelle zweier separater Druckspeicher für die beiden Systemdrücke kann auch ein kombinierter Druckspeicher (kombiniertes Rail) vorgesehen sein. Dabei umschließt ein äußerer Druckspeicherraum mit dem tieferen Systemdruck einen inneren Druckspeicherraum mit dem höheren Systemdruck. Auf diese Weise treten geringe Druckgradienten auf, die ein Gehäuse der Druckspeicherräume geringeren Materialbelastungen aussetzen und beispielsweise die Ausbildung eines noch höheren Druckes im Hochdruckspeicherraum zulassen.

Im Gegensatz zum Ausführungsbeispiel der Fig. 1a ist dem in **Fig. 1b** gezeigten Kraftstoffeinspritzsystem das 3/2-Wege-Ventil 18 nicht im Injektor, sondern außerhalb des Injektors **8a,** z.B. im Bereich der Druckspeicher 6, 9 angeordnet. So läßt sich eine kleinere Baugröße des Injektors 8a und durch Ausnutzung von Wellenreflexionen in der nun längeren Druckleitungen 16 ein erhöhter Einspritzdruck erreichen.

Bei dem in **Fig. 2a** dargestellten druckgesteuerten Einspritzsystem wird Kraftstoff aus einem Kraftstofftank **31** zu den Injektoren **32** von vier Zylindern und von dort über Einspritzöffnungen **33** in den Brennraum **34** des jeweiligen Zylinders gefördert. Dabei wird eine mengengeregelte zweistufige Hochdruckpumpe **35** zur Erzeugung von zwei unterschiedlichen, hohen Systemdrücken verwendet. In der ersten, tieferen Pumpstufe wird der Kraftstoff auf einen ersten hohen Systemdruck von ca. 300 bar komprimiert, der in einem ersten Druckspeicher **36** (erstes Rail) gespeichert wird. Mit der zweiten, höheren Pumpstufe wird der Kraftstoff auf einen zweiten höheren Systemdruck von ca. 300 bar bis ca. 1800 bar komprimiert und dann in einem zweiten Druckspeicher **37** (zweites Rail) gespeichert. Für beide Druckspeicher 36, 37 ist jeweils ein Regelkreis mit einem Drucksensor vorgesehen. Das tiefere Systemdruckniveau kann für die Voreinspritzung und je nach Bedarf auch für die Nacheinspritzung verwendet werden, sowie auch für die Haupteinspritzung, wenn ein geringer Einspritzdruck erforderlich ist.

Zum Umschalten zwischen dem tieferen und dem höheren Systemdruck (kombinierte Druckzumessung) ist für jeden Zylinder bzw. Injektor 32 jeweils als Schaltelement ein 2/2-Wegventil **38** für die Hochdruckseite vorgesehen, dessen Ausgang von der Niederdruckseite durch ein Rückschlagventil **39** (oder durch ein 3/2-Wegventil) abgekoppelt ist. Über ein 3/2-Wegventil **40** wird dann der jeweils anstehende Druck über eine Leitung **41** in den Düsenraum **42** des Injektors 2 geleitet, der in einer druckgesteuerten Funktionsweise ausgeführt ist. D.h., seine die Einspritzöffnungen 33 abdichtende Düsennadel **43** wird durch den im Düsenraum 32 herrschenden Druck gegen die Wirkung einer Schließkraft aufgesteuert. Eine Einspritzung mit tieferem Einspritzdruck erfolgt im gezeigten Ausführungsbeispiel durch Bestromen des 3/2-Wegventils 10. Durch Bestromen des 2/2-Wegventils 38 wird dann für eine Einspritzung mit hohem Einspritzdruck umgeschaltet, wobei das Rückschlagventil 39 einen ungewollten Rücklauf von der Hochdruckseite in die Niederdruckseite verhindert. Am Ende der Einspritzung wird das 3/2-Wegventil 40 auf Leckage **44** geschaltet. Dadurch wird einerseits die Leitung 41 und andererseits der Düsenraum 42 entlastet, so daß die federbelastete Düsennadel 43 die Einspritzöffnungen 33 wieder verschließt.

Während sich im Ausführungsbeispiel der Fig. 2a die aus den beiden Ventilen 38, 40 und dem Rückschlagventil 39 gebildete Ventilanordnung im Injektor 32 befindet, ist bei dem in **Fig. 2b** gezeigten Einspritzsystem diese Ventilanordnung außerhalb des Injektors **32a**, z.B. im Bereich der Druckspeicher 36, 37 angeordnet. So läßt sich eine kleinere Baugröße des Injektors 32a und durch Ausnutzung von Wellenreflexionen in der nun längeren Einspritzleitung ein erhöhter Einspritzdruck erreichen.

Bei dem in **Fig. 3** gezeigten Einspritzsystem kann zwischen den beiden Systemdruckniveaus zentral über ein erstes 3/2-Wegventil **45** (oder über ein 2/2-Wegventil und ein Rückschlagventil) umgeschaltet werden und dann der jeweilige Druck zentral über ein zweites 3/2-Wegventil **46** an eine zentrale Verteilereinrichtung **47** geleitet werden, die den Kraftstoff über Leitungen **48** auf die Injektoren 32 der einzelnen Zylinder zur Einspritzung verteilt. Eine Einspritzung mit dem tieferen Systemdruck erfolgt bei diesem Ausführungsbeispiel durch Bestromen beider 3/2-Wegventils 45, 46, die Einspritzung mit dem höheren Systemdruck durch Bestromen nur des zweiten 3/2-Wegventils 46. Am Ende der Einspritzung wird das zweite 3/2-Wegventils 46 auf Leckage **49** geschaltet und damit die jeweilige Leitung 48 über eine zwischen Verteilereinrichtung 47 und Injektor 32 vorgesehene Ventilanordnung aus Rückschlagventil **50** und Drossel **51** entlastet.

Bei dem nicht erfindungsgemäßes Beispiel der **Fig. 4** ist die in Fig. 2 gezeigte zweistufige Hochdruckpumpe 35 durch eine allein den ersten Druckspeicher 37 speisende Hochdruckpumpe **35a** und eine allein den zweiten Druckspeicher 36 speisende Hochdruckpumpe **35b** ersetzt.

Für die Ventile können sowohl Magnetaktoren als auch Piezoaktoren, die ein schnelleres Schalten der Ventile ermöglichen, verwendet werden. Auch können die 3/2-Wegventile jeweils durch eine Kombination aus zwei 2/2-Wegventilen ersetzt werden. Zum Schalten der beiden Systemdruckniveaus ist auch eine Anordnung aus 2/2-Wegventil und Rückschlagventil bei gegebener Entlastbarkeit des Injektors möglich.

## Patentansprüche

1. Kraftstoffeinspritzsystem (1; 30) mit mindestens zwei unterschiedlichen, hohen Systemdrücken für eine Brennkraftmaschine,
mit einem ersten zentralen Druckspeicher (9; 36) für den tieferen Systemdruck und mit einem von einer Hochdruckpumpe gespeisten zweiten zentralen Druckspeicher (6; 37) für den höheren Systemdruck, wobei beide Druckspeicher (6, 9; 36, 37) leitungsmäßig mit dem Injektor (8; 8a; 32) eines jeden Zylinders verbunden sind,
**dadurch gekennzeichnet,**
**dass** eine zweistufige Hochdruckpumpe (2; 35) vorgesehen ist, von deren tieferer Stufe der erste Druckspeicher (9; 36) und von deren höherer Stufe der zweite Druckspeicher (6; 37) gespeist werden.

2. Kraftstoffeinspritzsystem nach Anspruch 1, **dadurch gekennzeichnet, dass** der Injektor (8; 8a) hubgesteuert ist.

3. Kraftstoffeinspritzsystem nach Anspruch 1, **dadurch gekennzeichnet, dass** der Injektor (32) druckgesteuert ist.

## Claims

1. Fuel injection system (1; 30) having at least two different, high system pressures for an internal combustion engine, having a first, central pressure accumulator (9; 36) for the lower system pressure and having a second, central pressure accumulator (6; 37), fed by a high-pressure pump, for the higher system pressure, both pressure accumulators (6, 9; 36, 37) being connected by lines to the injector (8; 8a; 32) of each cylinder, **characterized in that** a two-stage high-pressure pump (2; 35) is provided, by whose lower stage the first pressure accumulator (9; 36) is fed, and by whose higher stage the second pressure accumulator (6; 37) is fed.

2. Fuel injection system according to Claim 1, **characterized in that** the injector (8; 8a) is stroke-controlled.

3. Fuel injection system according to Claim 1, **characterized in that** the injector (32) is pressure-controlled.

## Revendications

1. Système d'injection de carburant (1, 30), fonctionnant avec au moins deux pressions systématiques de niveau différent pour un moteur thermique ayant un premier accumulateur de pression (9, 36) central pour la pression systématique basse et un second accumulateur de pression (6, 37) central, alimenté par une pompe haute pression pour la pression systématique élevée,
les deux accumulateurs de pression (6, 9, 36, 37) sont reliés en puissance à l'injecteur (8, 8a, 32) de chaque cylindre,
**caractérisé par**
une pompe à haute pression (2, 35) à deux étages dont l'étage bas alimente le premier accumulateur de pression (9, 36) et l'étage haut le second accumulateur de pression (6, 37).

2. Système d'injection de carburant selon la revendication 1,
**caractérisé en ce que**
l'injecteur (8, 8a) est commandé en translation.

3. Système d'injection de carburant selon la revendication 1,
**caractérisé en ce que**
l'injecteur (32) est commandé en pression.
